# EUROPÄISCHE PATENTSCHRIFT

(11) **EP 0 389 827 B1**
(45) Veröffentlichungstag und Bekanntmachung des Hinweises auf die Patenterteilung: **28.07.1993**
(21) Anmeldenummer: 90104144.2
(22) Anmeldetag: 03.03.1990
(51) Int. Cl.: B65H 31/32

(54) **Bogenausleger an Rotationsdruckmaschinen**
Sheet output in a rotary printing machine
Distributeur de feuilles dans une presse rotative

(30) Priorität: 28.03.1989 DE 8903802 U
(43) Veröffentlichungstag der Anmeldung: 03.10.1990
(73) Patentinhaber: Heidelberger Druckmaschinen Aktiengesellschaft, D-69019 Heidelberg (DE)
(72) Erfinder: Henn, Manfred, D-6900 Heidelberg (DE); Kelm, Carsten, Dipl.-Ing., D-6800 Mannheim (DE)
(74) Vertreter: Stoltenberg, Heinz-Herbert Baldo

(56) Entgegenhaltungen:
- DE-A- 2 357 658
- DE-A- 3 535 113
- US-A- 3 966 196

## Beschreibung

Die Neuerung bezieht sich auf einen Bogenausleger an Rotationsdruckmaschinen, bei dem die zugeführten Bogen auf einen absenkbaren Ablegetisch zu einem Bogenstapel abgelegt werden, mit einem, bei vollem Bogenstapel einschiebbaren Stabrost als Zwischenstapeleinrichtung, der sich in eingeschobenem Zustand mit seinem vorderen, freien Ende auf einer Abstützung ablegt.

Die DE-PS 35 35 113 zeigt einen derartigen Bogenausleger mit einer absenkbaren Abstützung des Stabrostes. Der Nachteil dieser bekannten Einrichtung ist, daß z.B. bei Verwendung von Europaletten, die größer sind als das maximale Bogenformat, die Abstützung der Zwischenstapeleinrichtung mit der Europalette beim Hochfahren derselben kollidiert. Hierdurch ist die Zwischenstapeleinrichtung in ihrer Funktionsweise erheblich beeinträchtigt. Auch besteht die Gefahr, daß der Zwischenstapel durch Transportmittel für die Bogenzufuhr beschädigt oder verschoben wird, so daß auch hierdurch Aufwand und Kosten entstehen.

Ausgehend von diesem Stand der Technik ist es die Aufgabe der Neuerung, eine Zwischenstapeleinrichtung mit Abstützung des Stabrostes zu schaffen, die die Funktion der Bogenauslage nicht beeinträchtigt.

Gemäß der Neuerung wird diese Aufgabe dadurch gelöst, daß die Abstützung als Schiene ausgebildet ist, die mittels Stellmittel horizontal aus dem Bereich des Bogenstapels verschiebbar gelagert ist. Wird bei dieser Lösung z.B. im Non-Stop-Betrieb mit einer Palette gearbeitet, die dem Bogenformat entspricht, so besteht die Gefahr einer Kollision nicht. Ist jedoch der Drucker gezwungen, bestimmte Druckaufträge auszuführen, die sodann auf einer Europalette abgelegt werden müssen und die Maschine arbeitet nicht im Non-Stop-Betrieb, so ist die Abstützung aus dem Bereich des Bogenstapels und auch aus dem Bereich der Palette verschoben, so daß der Stapeltisch in die oberste Endlage angehoben werden kann, ohne daß die Palette mit der Abstützung der Zwischenstapeleinrichtung kollidiert.

In vorteilhafter Ausgestaltung der Neuerung sind die Stellmittel beiderseits der Schiene angeordnet und als Pneumatikzylinder ausgebildet, wobei die Schiene an den Kolbenstangen der Pneumatikzylinder gelagert ist. Hiermit läßt sich das Verschieben der Schiene mit dem Einfahren, bzw. Herausziehen des Stabrostes schaltungstechnisch verknüpfen. Weiterhin sind die Pneumatikzylinder an Trägern gelagert, die bei zunehmender Stapelhöhe des Zwischenstapels absenkbar sind. Dieses Absenken der Zwischenstapeleinrichtung ist insbesondere beim Verarbeiten von dickerem Bogenmaterial erforderlich, um eine gleiche Fallhöhe der abzulegenden Bogen zu erreichen.

Ein Ausführungsbeispiel der Neuerung ist in der Zeichnung schematisch dargestellt.

Bei dem in der Zeichnung dargestellten Bogenausleger werden in bekannter Weise die abzulegenden Bogen 1 von Greiferleisten 2, die an einem Kettensystem 3 vorgesehen sind, einem Bogenstapel 4 zugeführt. Der Bogenstapel 4 liegt auf einem nicht dargestellten Ablegetisch auf, der entsprechend der wachsenden Stapelhöhe absenkbar ist. Sobald der Bogenstapel 4 seine volle Höhe erreicht hat, wird er aus der Maschine herausgenommen, ein le res Stapelbrett engelegt und dieses in seine obere Ausgangsposition zur Aufnahme eines neuen Bogenstapels bewegt.

Für die Zeit des Stapelwechsels wird auf einem einschiebbaren Stabrost 5 ein Zwischenstapel 6 gebildet. Der Stabrost 5 liegt hierbei an seinem hinteren Ende auf einer Traverse 7 auf. Im eingeschobenen Zustand des Stabrostes 5 ist dieser mit seinem vorderen freien Ende auf einer Abstützung 8 abgelegt. Die Abstützung 8 ist hierbei als Schiene 9 ausgebildet, die beiderseits an den Kolbenstangen 10 von Pneumatikzylindern 11 gelagert ist. Durch Ausfahren der Kolbenstangen 10 aus den Pneumatikzylindern 11 läßt sich die Schiene 9 mit der Abstützung 8 nach rechts in die strichpunktiert gezeichnete Stellung bewegen. In dieser Position kann z.B. ohne Benutzung der Zwischenstapeleinrichtung eine Palette auf den Ablegetisch aufgelegt werden und dieser in seine obere Aufnahmeposition bewegt werden, ohne daß die Palette, die über das maximale Bogenformat übersteht, mit der Abstützung 8 kollidiert.

Die Pneumatikzylinder 11 auf beiden Seiten des Bogenstapels sind an Trägern 12 gelagert, an denen auch die Traverse 7 befestigt ist. Die Träger 12 sind mit einer Führung 13 versehen, die in einer Rollagerung 14 geführt sind. Bei zunehmender Stapelhöhe des Zwischenstapels 6 kann der Träger 12 und mit diesem der Stabrost 5 und der Zwischenstapel 6 über eine nicht dargestellte Hubeinrichtung vertikal abgesenkt werden. Insbesondere bei dickem Bogenmaterial und hoher Maschinengeschwindigkeit ist dieses Absenken für den Non-stop-Betrieb erforderlich.

## Patentansprüche

1. Bogenausleger an Rotationsdruckmaschinen, bei dem die zugeführten Bogen auf einem absenkbaren Ablegetisch zu einem Bogenstapel abgelegt werden, mit einem, bei vollem Bogenstapel einschiebbaren Stabrost als Zwischenstapeleinrichtung, der sich in eingeschobenem Zustand mit seinem vorderen freien Ende auf einer Abstützung ablegt,
**dadurch gekennzeichnet**,
daß die Abstützung (8) als Schiene (9) ausgebildet ist, die mittels Stellmitteln horizontal aus dem Bereich des Bogenstapels (4) verschiebbar gelagert ist.

2. Bogenausleger nach Anspruch 1,
**dadurch gekennzeichnet**,
daß die Stellmittel beiderseits der Schiene (9) angeordnet und als Pneumatikzylinder (11) ausgebildet sind und daß die Schiene (9) an den Kolbenstangen (10) der Pneumatikzylinder (11) gelagert ist.

3. Bogenausleger nach Anspruch 1 und 2,
**dadurch gekennzeichnet**,
daß die Pneumatikzylinder (11) an Trägern (12) gelagert sind, die bei zunehmender Stapelhöhe des Zwischenstapels (6) absenkbar sind.

## Claims

1. Sheet delivery on rotary printing machines, in which the fed sheets are deposited on a lowerable delivery table to form a sheet stack, with a bar grid, as an intermediate stacking device; which can be pushed in when the sheet stack is full and which, in the pushed-in state, is laid down with its front free end on a support, characterised in that the support (8) is designed as a rail (9) which is mounted so as to be horizontally displaceable out of the region of the sheet stack (4) by means of actuating means.

2. Sheet delivery according to Claim 1, characterised in that the actuating means are arranged on both sides of the rail (9) and are designed as pneumatic cylinders (11), and in that the rail (9) is mounted on the piston rods (10) of the pneumatic cylinders (11).

3. Sheet delivery according to Claims 1 and 2, characterised in that the pneumatic cylinders (11) are mounted on carriers (12) which can be lowered with an increasing stack height of the intermediate stack (6).

## Revendications

1. Receveur de feuilles de machines à imprimer rotatives, dans lequel les feuilles alimentées sont déposées en pile sur une table abaissable, comportant, en tant que dispositif d'empilage intermédiaire, une grille à barreaux à introduire lorsque la pile de feuilles est complète, qui, en position introduite, se dépose avec son extrémité libre avant sur un appui, caractérisé en ce que l'appui (8) est conçu sous la forme d'un rail (9) qui est monté coulissant horizontalement, grâce à des moyens de réglage, à partir de la zone de la pile de feuilles (4).

2. Receveur de feuilles selon la revendication 1, caractérisé en ce que les moyens de réglage sont montés des deux côtés du rail (9) et sont conçus sous la forme de vérins pneumatiques (11) et en ce que le rail (9) est monté sur les tiges de piston (10) des vérins pneumatiques (11).

3. Receveur de feuilles selon les revendications 1 et 2, caractérisé en ce que les vérins pneumatiques (11) sont montés sur des supports (12) qui peuvent être abaissés lorsque la hauteur de la pile intermédiaire (6) augmente.
